# EUROPÄISCHE PATENTSCHRIFT

(11) **EP 0 702 661 B1**
(45) Veröffentlichungstag und Bekanntmachung des Hinweises auf die Patenterteilung: **17.12.1997**
(21) Anmeldenummer: 94920945.6
(22) Anmeldetag: 16.06.1994
(51) Int. Cl.: B66C 23/70

(54) **TELESKOPIERBARER AUSLEGER**
TELESCOPIC BOOM
FLECHE TELESCOPIQUE

(30) Priorität: 16.06.1993 DE 9308993 U
(43) Veröffentlichungstag der Anmeldung: 27.03.1996
(73) Patentinhaber: Compact Truck AG, 6300 Zug (CH); Lutz, Franz, 89584 Ehingen (DE); Kaspar, Ernst, 89597 Munderkingen (DE)
(72) Erfinder: KASPAR, Ernst, D-89597 Munderkingen (DE)
(74) Vertreter: Grünecker, Kinkeldey, Stockmair & Schwanhäusser Anwaltssozietät
(86) Internationale Anmeldenummer: EP9401965
(87) Internationale Veröffentlichungsnummer: WO9429212

(56) Entgegenhaltungen:
- DE-A- 2 040 687
- DE-A- 2 303 644
- DE-A- 2 317 595
- DE-U- 9 210 902
- FR-A- 2 154 629

## Beschreibung

Die Erfindung bezieht sich auf einen teleskopierbaren Ausleger mit wenigstens einem äußeren Schübling und wenigstens einem inneren Schübling, welche jeweils als Hohlprofile mit Obergurt und Untergurt ausgebildet sind, wobei der Obergurt im Querschnitt eine Halbkastenform mit zwei Eckrunden aufweist, an den sich der Untergurt mit einer im Querschnitt im wesentlichen U-förmigen Schale anschließt, und jeder Schübling an dem benachbarten Schübling über eine vordere und eine hintere Lagerstelle gelagert ist.

Ausleger dieser Gattung sind aus der Praxis, beispielsweise von Mobilkränen her, bekannt. Dabei wird an das vordere Ende eines ausgefahrenen inneren Schüblings eine Last angehängt, so daß der innere Schübling mit seinem Untergurt den vorderen Endabschnitt des Untergurts des äußeren Schüblings belastet. Geichzeitig belastet das hintere Ende des inneren Schüblings mit seinem Obergurt den Obergurt des äußeren Schüblings. Im Rahmen dieser Erfindung bezeichnet "vorn" die Richtung zum lastaufnehmenden freien Ende des Auslegers und bezeichnet "hinten" die Richtung zu dem freien Auslegerende gegenüberliegenden Ende.

In Folge der hohen zu übertragenden Kräfte muß besondere Sorgfalt auf die Ausbildung der vorderen und hinteren Lagerstelle gerichtet werden. Diese sollen neben einer sicheren Lagerung auch gleichzeitig unerwünschten Verformungen der Profilquerschnitte entgegenwirken. Üblicherweise wird hierfür eine Rundum-Lagerung von Gleitelementen an der vorderen und hinteren Lagerstelle angestrebt. Dabei sind die Gleitelemente jeweils an einem der Schüblinge auf einem ebenflächig, seitlich eingefaßten Lagerblock fixiert und stützen sich gegenüberliegend am benachbarten Schübling ab. Zur Aufnahme der auf die Gleitelemente und die Lagerblöcke wirkenden Kräfte sind verstärkende Abstützmittel in Form von Kragen notwendig. Die Kragen der inneren Schüblinge werden in der Regel durchgehend über die Querschnittsform des Schüblings ausgebildet und bilden zusammen die Einfassung für die Gleitelemente, während die Kragen der vorderen Lagerstellen in der Regel außen am äußeren Schübling angebracht sind und aus Vollmaterial mit einer Abmessung von 150 bis 300 mm in Längsrichtung des Auslegers bestehen. Damit vermindern die Kragen die nutzbare Ausfahrlänge des betroffenen Schüblings. Wie in Fig. 6 (Stand der Technik) gezeigt, können die inneren Schüblinge nicht vollständig ineinandergefahren werden, da sie von den inneren Kragen behindert werden. Das gleiche tritt analog im Bereich der vorderen Lagerstelle mit den äußeren Kragen auf.

In der DE-OS 1531174 wird eine Rollenlagerung für Teleskopausleger mit mehreckigem Querschnitt vorgeschlagen. Um die bei Belastung auftretenden Ringspannungen aufzunehmen, ist jeder Ecke des Untergurts eine äußere Rolle und jeder Ecke des Obergurts eine innere Rolle zugeordnet. Ungünstigerweise behindern sich jeweils die äußeren und inneren Rollen, wenn die Schüblinge ineinander gefahren sind, so daß die nutzbare Ausfahrlänge der Schüblinge mindestens um die Summe der Durchmesser der nebeneinander angeordneten Rollen vermindert wird. Zudem beanspruchen die inneren Rollen viel Platz in dem Hohlprofilquerschnitt des inneren Schüblings, so daß für die darin angeordnete Teleskopzylindereinheit zum Ausfahren des Auslegers nur wenig Platz zur Verfügung steht.

Der Erfindung liegt die Aufgabe zugrunde, einen teleskopierbaren Ausleger der eingangs genannten Gattung zu schaffen, der hohe Kräfte aufnehmen kann und sich durch eine sichere Lagerung der Schüblinge und eine große nutzbare Ausfahrlänge auszeichnet.

Diese Aufgabe wird erfindungsgemäß dadurch gelöst, daß die vordere Lagerstelle im Bereich zwischen den Untergurten nur im Bereich der Krümmung ein Gleitelement aufweist, und die hintere Lagerstelle im Bereich zwischen den Obergurten nur im Bereich jeder Eckrunde eine separate Gleitlagerschale aufweist.

Durch diese Lagerung werden die Kräfte zwischen zwei benachbarten Schüblingen nur mehr über gerundete Bereiche übertragen, die wesentlich steifer sind als die im Stand der Technik üblichen geraden Fläche der Lagerblöcke. Damit ist einem Ausbeulen der Flächen und der Verformung des Profilquerschnitts vorgebeugt. Die Funktion des Kragens kann im wesentlichen auf das Verhindern des Aufweitens des Schüblings an seinem Ende beschränkt werden. Da der Kragen jetzt nicht mehr die Abstützkräfte in vollem Umfang aufnehmen muß, kann er in Längsrichtung der Schüblinge wesentlich kürzer ausgebildet sein. In der Praxis kann der Kragen bis zu einer Länge von ca. 50 mm reduziert werden. Dies bedeutet, daß die einzelnen Schüblinge, wie in Fig.5 gezeigt, wesentlich weiter ineinander gefahren werden können, so daß eine größere nutzbare Auslegerlänge zur Verfügung steht.

Zum anderen können das Gleitelement und die Gleitlagerschalen wesentlich dünner ausgebildet werden. Während im Stand der Technik noch Dicken von 40 bis 50 mm notwendig sind, kann die Dicke bei der erfindungsgemäßen Lösung auf unter 20 mm reduziert werden. Dies bedeutet, daß in einem äußeren Schübling mehr Platz für zusätzliche innere Schüblinge zur Verfügung steht, die einen Gewinn der nutzbaren Auslegerlänge erbringen. Mit der erfindungsgemäßen Lagerung können problemlos 7 Schüblinge ineinandergeschoben werden, wobei der Querschnitt des äußersten Schüblings den äußeren Querschnitt herkömmlicher Teleskopausleger nicht überschreitet. Mit den Lagerungen gemäß dem Stand der Technik war es bisher nur möglich, maximal 5 Schüblinge ineinander anzuordnen.

Darüber hinaus können die Toleranzen des Gleitelements und der Gleitlagerschalen ziemlich genau den Eckrunden bzw. der Untergurtform angepaßt werden. Die Lagerung läßt geringe Verformungen der geraden Bereiche des Querschnitts zu, während die gerundeten Bereiche die exakte Lagerung der Schüblinge ineinander garantieren. Damit kann auch auf zusätzliche Toleranzausgleichselemente, wie sie im Stand der Technik üblicherweise notwendig waren, verzichetet werden.

Günstigerweise zentrieren sich das Gleitelement und die Gleitlagerschalen an den gerundeten Bereichen selbständig. Damit kann auf ihre Festlegung in Umfangsrichtung des Querschnitts verzichtet werden.

Besonders vorteilhaft weist die hintere Lagerstelle im Bereich zwischen den Untergurten wenigstens ein schalenförmiges Gleitelement auf, das sich wenigstens bereichsweise in jeden der sich an die Obergurte anschließenden gekrümmten Seiten der Untergurte erstreckt. Diese Anordnung ist besonders günstig zur Aufnahme von Seitenkräften, die beispielsweise beim Drehen eines Mobilkrans entstehen. Dabei verhindert das schalenförmige Gleitelement die Torsion des Auslegerquerschnitts.

Es wird vorgeschlagen, daß die hintere Lagerstelle zwei separate Gleitbackenelemente im Bereich zwischen den Untergurten aufweist, von denen jeweils eines in jeder der sich an die Obergurte anschließenden gekrümmten Seiten der Untergurte angeordnet sind. Damit ist das schalenförmige Gleitelement in zwei separate Gleitbackenelemente aufgeteilt, die jeweils die Torsionskräfte aufnehmen. Dabei kann auf die unterstützende Lagerung im unteren U-Punkt des Untergurtes verzichtet werden. Dies erleichert die Fertigung der Profilquerschnitte in diesem Bereich, da auf genaue Toleranzangaben verzichtet werden kann.

Als Variante der Erfindung weist die vordere Lagerstelle im Bereich zwischen den Obergurten nur im Bereich jeder Eckrunde eine separate Gleitlagerschale auf. Auch diese zusätzlichen Gleitlagerschalen an den Eckrunden verhindern die Torsion der Querschnitte.

Vorzugsweise sind die Gleitbackenelement und Gleitlagerschalen der hinteren Lagerstelle am inneren Schübling fixiert.

In besonderer Weise können das/die Gleitelement/e und die Gleitlagerschalen der vorderen Lagerstelle am äußeren Schübling fixiert sein.

Als bevorzugte Ausführungsform ist der radiale Abstand zwischen innerem und äußerem Schübling im Bereich der Eckrunden größer als in den geraden Bereichen des Obergurts. Damit können die Gleitlagerschalen im Bereich der Eckrunden etwas dicker ausgestaltet werden, so daß sie größere Kräfte übertragen können. Dabei ist der übrige Zwischenraum in den geraden Bereichen platzsparend minimiert.

Möglicherweise kann der Mittelpunkt der äußeren Eckrunde und der Mittelpunkt der inneren Eckrunde der vorderen Lagerstelle und/oder der hinteren Lagerstelle beabstandet voneinander angeordnet sein, wobei der Mittelpunkt der äußeren Eckrunde näher an den Eckrunden als der Mittelpunkt der inneren Eckrunde angeordnet ist. Dadurch wird eine Vergrößerung des Platzes für die Gleitlagerschalen im gerundeten Bereich geschaffen, wobei der Abstand in den anschließenden geraden Bereichen klein gehalten werden kann.

Vorzugsweise erstrecken sich die Gleitlagerschalen der Eckrunden und/oder die Gleitelemente im Untergurtbereich der vorderen und/oder hinteren Lagerstelle über die gekrümmten Bereiche hinaus in die geraden Bereiche der Obergurte, wobei die Gleitlagerschalen bzw. die Gleitelemente an der Seite der dem relativ zu ihnen bewegten Schübling nur im gekrümmten Bereich an diesem Schübling anliegen. Damit ist die Abstützung der Gleitlagerschalen bzw. der Gleitelemente am relativ bewegten Schübling auf die stabilen, gekrümmten Bereiche beschränkt. Dies beugt einem Verklemmen der Schüblinge vor, da das Ende der Krafteinleitungszone (Krümmung) nicht mit der Endkante der Gleitlagerschale zusammentrifft. An dem Schübling, an dem beispielsweise das Gleitelement fixiert ist, erstreckt es sich in den geraden Bereich hinein, so daß es sich an dem Übergang von gekrümmtem und geraden Bereich selbständig in Umfangsrichtung des Profilquerschnitts positioniert.

Günstigerweise beabstanden sich die Gleitlagerschalen im geraden Obergurtbereich und/oder die Gleitelemente im Untergurtbereich auf der Seite der Relativbewegung von dem Schübling in einem Winkel α von der geraden Seite. Diese schräge Anlaufzone beugt besonders gut dem Verklemmen der Schüblinge vor.

In besonderer Weise kann der äußere Schübling im Bereich der vorderen Lagerstelle einen vorderen Kragen und der innere Schübling im Bereich der hinteren Lagerstelle einen hinteren Kragen aufweisen, die als axiale Anlage von Gleitelement, Gleitlagerschalen bzw. Gleitbackenelementen dienen. Die Kragen verstärken das Profil und verhindern ein Aufweiten oder Eindrücken der Schüblinge an ihren Enden, wobei gleichzeitig die Gleitkörper an den Kragen positioniert werden.

Es wird vorgeschlagen, daß die Blechdicke der vorderen und hinteren Kragen das 1,2- bis 2,5-fache der Blechdicke des jeweiligen Auslegerprofils beträgt.

Als Variante der Erfindung ist die Blechdicke des Obergurts verschieden von der Blechdicke des Untergurts.

Besonders vorteilhaft weist die U-förmige Schale des Untergurts zwei beabstandet voneinander angeordnete Rundschalen auf, die über einen zwischen ihnen angeordneten geraden Steg miteinander verbunden sind. Dieser besondere Profilquerschnitt der U-Form hat sich als besonders geeignet erwiesen, da er ein großen Widerstandsmoment gegen Biegen aufweist. Auch hierbei werden die Querkräfte erfindungsgemäß in den gekrümmten Zonen des Profils, nämlich über die Rundschalen in den Untergurt eingeleitet, so daß das gesamte Profil sehr widerstandsfähig gegen Beulen aufgrund der Schalenwirkung der gekrümmten Bereiche ist. Dabei wird die Membranwirkung einer Schale ausgenutzt.

Vorzugsweise entspricht die Länge des Stegs zu der Profilbreite etwa einem Verhältnis von 1:3. Als Profilbreite ist in diesem Sinn der Abstand der geraden Seiten zwischen Obergurt und Untergurt eines Schüblings zu verstehen.

Es wird vorgeschlagen, daß die vordere Lagerstelle im Bereich zwischen den Untergurten im Bereich jeder Rundschale ein separates Gleitelement aufweist. Dadurch werden auch im Untergurtbereich der vorderen Lagerstelle die Kräfte allein über die gerundeten Bereiche übertragen. Durch die separate, geteilte Anordnung der Gleitelemente können Toleranzen in der Breite der einzelnen Schüblinge gut ausgeglichen werden. Ferner treten keine Momente im Übergangsbereich zu den geraden Seiten des Obergurts bzw. zu dem geraden Steg auf, da die Umfangsspannungen tangential eingeleitet werden.

Günstigerweise kann der radiale Abstand zwischen innerem und außerem Schübling im Bereich der Rundschalen größer sein als in den geraden Bereichen des Untergurts.

Als bevorzugte Ausführungsform sind der Mittelpunkt der äußeren Rundschale und der Mittelpunkt der inneren Rundschale der vorderen Lagerstelle beabstandet voneinander angeordnet, wobei der Mittelpunkt der äußeren Rundschale näher an den Rundschalen als der Mittelpunkt der inneren Rundschale angeordnet ist.

Vorzugsweise beträgt das Verhältnis von Profilbreite zu Profilhöhe etwa 1:1,15 bis 1:1,4.

In besonderer Weise kann das Verhältnis von der Länge der geraden Seite zwischen einer Eckrunde des Obergurts und dem anschließenden gekrümmten Bereich des Untergurts zu der Profilhöhe etwa 1:1,6 bis 1:2 betragen.

Die Erfindung wird im folgenden anhand von Ausführungsbeispielen sowie unter Bezug auf die Zeichnung näher erläutert. In dieser zeigt:
- Fig. 1: eine vereinfachte, teilweise geschnittene Darstellung eines Teilstücks eines äußeren Schüblings, in welchem ein innerer Schübling teilweise aufgenommen ist,
- Fig. 2: einen Querschnitt entlang der Linie A-A in Fig. 1,
- Fig. 3: einen Querschnitt entlang der Linie B-B in Fig. 1,
- Fig. 4: einen vergrößerten Teilquerschnitt entlang der Linie B-B in Fig. 1 mit einem Gleitelement im Eckrundenbereich,
- Fig. 5: eine vereinfachte Schnittansicht der hinteren Enden dreier ineinander geschobener Schüblinge eines erfindungsgemäßen Auslegers,
- Fig. 6: eine vereinfachte Schnittansicht dreier ineinander geschobener Schüblinge mit breiten hinteren Kragen eines Auslegers gemäß dem Stand der Technik und
- Fig. 7: einen Querschnitt durch die vordere Lagerstelle eines erfindungsgemäßen Auslegers mit acht Schüblingen, deren Untergurte zwei voneinander beabstandete Rundschalen aufweisen.

In den Fig. 1 bis 3 sind jeweils ein äußerer Schübling 14 und ein innerer Schübling 16 dargestellt. Der innere Schübling 16 befindet sich mit einer Teillänge im Inneren eines vorderen Teilabschnittes des äußeren Schüblinges 14. Jeder Schübling besteht aus zwei gebogenen Blechhalbschalen, die durch Längsschweißnähte miteinander verbunden sind. Die Obergurte 1 eines jeden Schüblinges haben eine U-förmige Gestalt mit viertelkreisförmigen Eckrundungen R. In den Figuren 2 und 3 sind die beiden Eckrundungen des inneren Schüblings 16 mit Ri bezeichnet, und sind die beiden Eckrundungen des äußeren Schüblings 14 mit Ra bezeichnet. Die Eckrundungen erstrecken sich über 60 bis 90o.

Die Untergurte 2 der beiden Schüblinge 14 und 16 besitzen eine halbkreisförmige Gestalt mit einem Radius, der gleich der Hälfte der Breite (b) des zugehörigen Obergurtes ist. Es versteht sich, daß dementsprechend der Radius des Untergurtes 2 des inneren Schüblings 16 kleiner ist als der Radius des Untergurtes des äußeren Schüblings 16. Ober- und Untergurte können verschiedene Blechdicken aufweisen.

Die zusammengeschweißten Ober- und Untergurte weisen an ihren längsseitigen Enden einen vorderen Kragen 7 und an ihren hinteren Enden einen hinteren Kragen 8 in Form aufgeschweißter Bleche auf. Diese Kragen sind korrosionssteif ausgebildet und dienen als Lagerstellen. Dabei ist jedem Untergurt 2 eine vordere Lagerstelle 3 und jedem Obergurt 1 eine hintere Lagerstelle 4 zugeordnet.

Die beiden Kragen 7 und 8 bilden zugleich einen Anschlag für das Gleitelement 10 und die Gleitlagerschalen 12 aus Kunststoff, welche zumindest im Bereich der Lagerstellen zwischen innerem Schübling und äußerem Schübling vorgesehen sind. Dabei ist im Bereich jeder dem Untergurt zugeordneten Lagerstelle 3 ein Gleitelement 10 aus Kunststoff, vorzugsweise aus Polyamid, vorgesehen, dessen Gestalt dem halbkreisförmigen Zwischenraum zwischen dem Untergurt des inneren Schüblings 16 und dem Untergurt des äußeren Schüblings 14 entspricht. Ferner sind im Bereich jeder dem Obergurt 1 zugeordneten Lagerstelle 4 tragende Gleitlagerschalen 12 wenigstens in den beiden Zwischenräumen zwischen innerem Obergurt und äußerem Obergurt im Bereich der beiden Eckrundungen Ri und Ra vorgesehen, wie in Fig. 3 dargestellt. Das halbkreisförmige Gleitelement 10 erstreckt sich vorteilhafterweise nach oben bis zu der in den Figuren 2 und 3 mit C bezeichneten Horizontallinie.

Das Gleitelement 10 und die Gleitlagerschalen 12 sind jeweils am äußeren Schübling 14 fixiert.

Das Zusammenwirken der beiden Lagerstellen 3 und 4 ermöglicht ein Übertragen von Querkräften und Biegemomenten von einem inneren Schübling zum benachbarten äußeren Schübling.

Greift, wie in Fig. 1 dargestellt, am inneren Schübling 16 eine Kraft F an, so bewirkt diese ein Moment M, welches wiederum Querkräfte Qv und Qh hervorruft. Die Querkraft Qv verformt den Untergurt des inneren Schüblings oval. Über das Gleitelement 10 wird die Querkraft Qv in den äußeren Schübling 14 eingeleitet, worauf sich dessen Querschnitt gleichfalls oval verformt. Insbesondere wird der Querschnitt in Vertikalrichtung länger und in Horizontalrichtung kürzer. Gerade diese Verkürzung in Querrichtung führt zu einer vorteilhaften Stabilisierung der Lagerstelle 3 durch einen Fassdauge-Effekt als Folge des auf den inneren Schübling ausgeübten Druckes. Ferner wird durch den vom Gleitmittelelement 10 vermittelten großflächigen Kontakt ein Ausbeulen verhindert. Dem unerwünschten Ausbeulen wird ferner dadurch vorgebeugt, daß die Querkraft Qv auf den halbkreisförmig gestalteten Untergurt einwirkt, so daß der Membraneffekt einer Schale ausgenutzt werden kann. Folglich darf die Blechstärke klein sein, was zu einer Verringerung des Eigengewichtes führt.

Die hintere Lagerkraft Qh belastet die Innenoberfläche des äußeren Schüblings 14 im Bereich der hinteren Lagerstelle 4. Wie in Fig. 3 dargestellt, sind im Bereich der hinteren Lagerstelle 4 die beiden inneren Eckrundungsbereiche Ri mit Hilfe der beiden Gleitlagerschalen 12 mit den beiden äußeren Eckrundungsbereichen Ra verbunden, wobei die inneren Eckrundungsbereiche zum inneren Schübling 16 und die äußeren Eckrundungsbereiche zum äußeren Schübling gehören. Zu beachten ist an dieser hinteren Lagerstelle 4, daß die Gleitlagerschalen 12 nicht auf einem separaten Kragen gelagert sind, wie im Stand der Technik, sondern durch das gewölbte Blech des inneren Schüblings 16 abgestützt werden. Hierdurch wird gleichzeitig die Scheibenwirkung der Flansche bei der Lasteinleitung ausgenutzt. Daraus wiederum folgt, daß bei dem teleskopierbaren Ausleger nach der Erfindung die Breite der Gleitlagerschalen 12 und des Gleitelements 10 (d.h. deren Abmessung in Auslegerlängsrichtung) unabhängig ist von der Breite des zugeordneten Kragens 8. Wie bereits erwähnt, ergibt sich aus dieser Konstruktion wiederum ein Zuwachs an nutzbarer Auslegerlänge.

Die Blechdicke des vorderen Kragens 7 wie auch die Blechdicke des hinteren Kragens 8 beträgt vorzugsweise das 1,2-bis 2,5-fache der Blechdicke des für das jeweilige Auslegerprofil benutzten Bleches.

Dem vorderen Kragen 7 kann in den Zwischenräumen zwischenden äußeren Eckrundungen Ra und den inneren Eckrundungen Ri jeweils eine Gleitlagerschale 18 aus Kunststoff zugeordnet sein, wie in Fig. 2 dargestellt. Statt der zwei in Fig. 2 dargestellten Gleitlagerschalen 18 kann lediglich ein einziges Gleitelement vorgesehen sein. Die Gleitlagerschalen 18 müssen so ausgebildet und angeordnet sein, daß der innere Schübling 16 daran gehindert ist, im Inneren des äußeren Schüblings 14 zu kippen.

Die den Gleitlagerschalen 18 zugeordnete Lagerstelle wird nicht permanent mit Kräften beaufschlagt.

Im Bereich des hinteren Kragens 8 und zwar im Untergurtbereich desselben können, wie in Fig. 3 dargestellt, Gleitbackenelemente 15 aus Kunststoff vorgesehen sein. Diese Gleitbackenelemente 15 sind zwischen dem halbkreisförmigen Untergurt des inneren Schüblings 16 und dem halbkreisförmigen Untergurt des äußeren Schüblings 14 angeordnet. Vorteilhafterweise erstrecken sie sich mit ihren oberen Enden bis an die Horizontallinie C. Anstelle der in Fig. 3 gezeigten zweiteiligen Ausbildung der Gleitbackenelemente 15 können dieselben auch einstückig ausgebildet sein. Grundsätzlich sind Gleitbackenelemente 15 so auszubilden und anzuordnen, daß der innere Schübling 16 nicht im Inneren des äußeren Schüblings 16 kippt, da die letztgenannten Gleitelemente besonders bei Einwirkung einer Seitenkraft bzw. einer Querkraftkomponente auf den inneren Schübling beansprucht wird.

Die zuvor erörterten Gleitlagerschalen 18 (Fig. 2) werden nur im maximal austeleskopierten Zustand, d.h. nur bei minimaler Einspannlänge des inneren Schüblings, belastet, um denselben gegen ein seitliches Ausweichen (Kippen) abzustützen.

In Fig. 4 ist eine Gleitlagerschale 12, die zwischen zwei Eckrunden Ri, Ra der Obergurte 1 am hinteren Ende eines inneren Schüblings 16 dargestellt. Im Bereich der Eckrunden Ri, Ra ist der Abstand zwischen den beiden Obergurten 1 größer als in den gerade verlaufenden Bereichen des Obergurtes 1. Die Eckrunden Ri, Ra haben beabstandet voneinander angeordnete Mittelpunkte Ma, Mi, wobei der Mittelpunkt Ma der Eckrunde Ra näher der Gleitlagerschale 12 bzw. den Eckrunden Ri, Ra angeordnet ist. Der Figur ist der Mittelpunkt Ma jeweils durch zwei eingezeichnete Radien ra und analog dazu der Mittelpunkt Mi durch die zwei Radien ri dargestellt.

Die Gleitlagerschale 12 ist am inneren Schübling 16 fixiert, so daß es relativ zu der Eckrunde Ra des äußeren Schüblings eine Relativbewegung ausführt. Die Gleitlagerschale 12 erstreckt sich in die an die Eckrunden Ri, Ra angrenzenden geraden Bereiche hinein, wobei es auch im geraden Bereich am inneren Schübling 16 anliegt. Bezüglich des äußeren Schüblings 14 weicht die Gleitlagerschale 12 beginnend an den Übergängen zu den geraden Bereichen im Winkel α von dem äußeren Schübling 14 zurück. Demzufolge liegt sie nur im Bereich der Eckrunde Ra an dem äußeren Schübling 14 an. Analog zu Fig. 4 sind die Gleitlagerschalen 18 des vorderen Endes ausgebildet. Hierbei liegen die Gleitlagerschalen 18 auch im geraden Bereich an dem äußeren Schübling 14 an und weichen in den geraden Bereichen des inneren Schüblings 16 unter dem Winkel α von dessen Obergurt 1 zurück.

In Fig. 5 ist ein zusammengeschobener Ausleger mit drei Schüblingen dargestellt. In den Vertikalschnitt ist jeweils eine Schnittansicht der hinteren Gleitlagerschalen 12 gelegt. Sie liegen mit einer Seite an dem schmalen hinteren Kragen 8 an und sind an der anderen Seite von einem Rand 20 eingefaßt. Der Rand 20 ist über den Umfang auf den Bereich der Gleitlagerschalen 12 beschränkt. In dem dargestellten eingeschobenen Zustand überlappen sich die Gleitlagerschalen 12 der benachbarten Schüblinge teilweise und können dadurch sehr weit ineinander eingeschoben werden.

In Fig. 6 sind drei Schüblinge in zusammengefahrenem Zustand gemäß einer Lageranordnung des Standes der Technik dargestellt. Hier sind die Schüblinge ineinander durch eine Rundumlagerung abgestützt, wobei die Lagerelemente 30 jeweils in einem halbkastenförmigen Lagerblock 31 aufgenommen sind, der gegenüber dem zugehörigen Schübling zur Innenseite versetzt ist. Die Einfassung des Lagerblocks 31 wird jeweils durch zwei über den Querschnitt des Schüblings durchgehende Kragen 32 gebildet. Wie aus Fig. 6 ersichtlich, behindern die durchgehenden Kragen 32, die zur Stabilität notwendig sind, ein weiteres Einschieben der inneren Schüblinge 16, so daß die hinteren Enden der Schüblinge 16 nebeneinander angeordnet werden müssen. Zudem ist in der Zeichnung dargestellt, daß die Lagerelemente 30 in radialer Richtung wesentlich dicker als die Gleitelemente 12 gemäß der Erfindung (Fig. 5) sind.

In Fig. 7 ist ein erfindungsgemäßer teleskopierbarer Ausleger mit acht Schüblingen dargestellt, bei dem die U-förmige Schale jedes Untergurts 2 aus zwei beabstandet voneinander angeordneten viertelkreisförmigen Rundschalen 33 gebildet ist. Zwischen den Rundschalen 33 ist ein gerader Steg 34 angeordnet, der sich parallel zu dem geraden Bereich des Obergurts 1 zwischen den Eckrunden Ri, Ra erstreckt.

Zwischen den Rundschalen 33 zweier benachbarter Schüblinge ist jeweils ein im wesentlichen viertelkreisförmiges Gleitelement 10 angeordnet. Das Gleitelement 10 ist der jeweiligen Form der gerundeten Bereiche der Rundschalen 33 angepaßt. Die Gleitelemente 10 sind jeweils an ihrem äußeren Schübling 14 fixiert und erstrecken sich an dieser Seite bereichsweise in den geraden Steg 34 bzw. die gerade Seite 35 zwischen Untergurt 2 und Obergurt 1 hinein. Auf der Seite des inneren Schüblings 16 liegen die Gleitelemente 10 nur im gekrümmten Bereich der Rundschalen 33 an. Im geraden Bereich sind die Gleitelemente 10 analog zu den Enden der in Fig. 4 dargestellten Gleitlagerschalen 12 ausgebildet. Die Gleitelemente weichen auf der Seite des inneren Schüblings 15 ausgehend vom gerundeten Bereich in einer schrägen Auslaufzone in einem Winkel α von dem inneren Schübling zurück.

Selbstverständlich kann auch die hintere Lagerstelle 4 im Untergurtbereich 2 wie in Fig. 7 dargestellt, ausgebildet sein. In diesem Fall sind die Gleitbackenelemente 15 wie die Rundschalen 33 ausgebildet.

Es versteht sich, daß bei dem in Fig. 7 dargestellten Querschnitt im Obergurtbereich 1 dieselbe Anordnung der Gleitlagerschalen 18 im Bereich der Eckrunden Ri, Ra, gewählt werden kann, wie bei den in den übrigen Figuren geschilderten Ausführungsbeispielen.

## Patentansprüche

1. Teleskopierbarer Ausleger mit wenigstens einem äußeren Schübling (14) und wenigstens einem inneren Schübling (16), welche jeweils als Hohlprofile mit Obergurt (1) und Untergurt (2) ausgebildet sind, wobei der Obergurt (1) im Querschnitt eine Halbkastenform mit zwei Eckrunden (Ri, Ra) aufweist, an den sich der Untergurt (2) mit einer im Querschnitt im wesentlichen U-förmigen Schale anschließt, und jeder Schübling an dem benachbarten Schübling über eine vordere und eine hintere Lagerstelle (3, 4) gelagert ist, **dadurch gekennzeichnet**, daß die vordere Lagerstelle (3) im Bereich zwischen den Untergurten (2) nur im Bereich der Krümmung ein Gleitelement (10) aufweist, und die hintere Lagerstelle (4) im Bereich zwischen den Obergurten (1) nur im Bereich jeder Eckrunde (Ri, Ra) eine separate Gleitlagerschale (12) aufweist.

2. Ausleger nach Anspruch 1, **dadurch gekennzeichnet**, daß die hintere Lagerstelle (4) im Bereich zwischen den Untergurten (2) wenigstens ein schalenförmiges Gleitelement (15) aufweist, das sich wenigstens bereichsweise in jeder der sich an die Obergurte (1) anschließenden gekrümmten Seiten der Untergurte (2) erstreckt.

3. Ausleger nach Anspruch 1 oder 2, **dadurch gekennzeichnet,** daß die hintere Lagerstelle (4) zwei separate Gleitbackenelemente (15) im Bereich zwischen den Untergurten (2) aufweist, von denen jeweils eines in jeder der sich an die Obergurte (1) anschließenden gekrümmten Seiten der Untergurte (2) angeordnet sind.

4. Ausleger nach einem der vorhergehenden Ansprüche, **dadurch gekennzeichnet**, daß die vordere Lagerstelle (3) im Bereich zwischen den Obergurten (1) nur im Bereich jeder Eckrunde (Ri, Ra) eine separate Gleitlagerschale (18) aufweist.

5. Ausleger nach einem der vorhergehenden Ansprüche, **dadurch gekennzeichnet**, daß die Gleitbackenelemente (15) und Gleitlagerschalen (12) der hinteren Lagerstelle (4) am inneren Schübling (16) fixiert sind.

6. Ausleger nach einem der vorhergehenden Ansprüche, **dadurch gekennzeichnet,** daß das/die Gleitelement/e (10) und die Gleitlagerschalen (18) der vorderen Lagerstelle (3) am äußeren Schübling (14) fixiert sind.

7. Ausleger nach einem der vorhergehenden Ansprüche, **dadurch gekennzeichnet**, daß der radiale Abstand zwischen innerem und äußerem Schübling (14, 16) im Bereich der Eckrunden (Ri, Ra) größer ist als in den geraden Bereichen des Obergurts (1).

8. Ausleger nach einem der vorhergehenden Ansprüche, **dadurch gekennzeichnet,** daß der Mittelpunkt (Ma) der äußeren Eckrunde (Ra) und der Mittelpunkt (Mi) der inneren Eckrunde (Ri) der vorderen Lagerstelle (3) und/oder der hinteren Lagerstelle (4) beabstandet voneinander angeordnet sind, wobei der Mittelpunkt (Ma) der äußeren Eckrunde (Ra) näher an den Eckrunden (Ri, Ra) als der Mittelpunkt (Mi) der inneren Eckrunde (Ri) angeordnet ist.

9. Ausleger nach einem der vorhergehenden Ansprüche, **dadurch gekennzeichnet**, daß sich die Gleitlagerschalen (12, 18) der Eckrunden (Ri, Ra) und/oder die Gleitelemente (10, 15) im Untergurtbereich (2) der vorderen und/oder hinteren Lagerstelle (3, 4) über die gekrümmten Bereiche hinaus in die geraden Bereiche erstrecken, wobei die Gleitelemente (10, 15) bzw. die Gleitlagerschalen (12, 18) an der Seite der dem relativ zu ihnen bewegten Schübling nur im gekrümmten Bereich an diesem Schübling anliegen.

10. Ausleger nach Anspruch 9, **dadurch gekennzeichnet,** daß sich die Gleitlagerschalen (12, 18) im geraden Obergurtbereich (1) und/oder die Gleitelemente (10, 15) im Untergurtbereich (2) auf der Seite der Relativbewegung von dem Schübling in einem Winkel (a) von der geraden Seite beabstanden.

11. Ausleger nach einem der vorhergehenden Ansprüche, **dadurch gekennzeichnet,** daß der äußere Schübling (16) im Bereich der vorderen Lagerstelle (3) einen vorderen Kragen (7) und der innere Schübling (14) im Bereich der hinteren Lagerstelle (4) einen hinteren Kragen (8) aufweist, die als axiale Anlage von Gleitelement (10), Gleitlagerschalen (12, 18) und Gleitbackenelemente (15) dienen.

12. Ausleger nach einem der vorhergehenden Ansprüche, **dadurch gekennzeichnet**, daß die Blechdicke der vorderen und hinteren Kragen (7, 8) das 1,2- bis 2,5-fache der Blechdicke des jeweiligen Auslegerprofils beträgt.

13. Ausleger nach einem der vorhergehenden Ansprüche, **dadurch gekennzeichnet**, daß die Blechdicke des Obergurts (1) verschieden ist von der Blechdicke des Untergurts (2).

14. Ausleger nach einem der vorhergehenden Ansprüche, **dadurch gekennzeichnet**, daß die U-förmige Schale des Untergurts (2) zwei beabstandet voneinander angeordnete Rundschalen (33) aufweist, die über einen zwischen ihnen angeordneten geraden Steg (34) miteinander verbunden sind.

15. Ausleger nach Anspruch 14, **dadurch gekennzeichnet**, daß die Länge des Stegs (34) zu der Profilbreite etwa einem Verhältnis von 1:3 entspricht.

16. Ausleger nach Anspruch 14 oder 15, **dadurch gekennzeichnet**, daß die vordere Lagerstelle (3) im Bereich zwischen den Untergurten (2) jeweils im Bereich jeder Rundschale (33) ein separates Gleitelement (10) aufweist.

17. Ausleger nach einem der Ansprüche 14 bis 16, **dadurch gekennzeichnet,** daß der radiale Abstand zwischen innerem und äußerem Schübling (14, 16) im Bereich der Rundschalen (33) größer ist als in den geraden Bereichen (34) des Untergurts (2).

18. Ausleger nach einem der Ansprüche 14 bis 17, **dadurch gekennzeichnet**, daß der Mittelpunkt der äußeren Rundschale (33) und der Mittelpunkt der inneren Rundschale (33) der vorderen Lagerstelle (3) beabstandet voneinander angeordnet sind, wobei der Mittelpunkt der äußeren Rundschale (33) näher an den Rundschalen (33) als der Mittelpunkt der inneren Rundschale (33) angeordnet ist.

19. Ausleger nach einem der vorhergehenden Ansprüche, **dadurch gekennzeichnet,** daß das Verhältnis von Profilbreite zu Profilhöhe etwa 1:1,15 bis 1:1,4 beträgt.

20. Ausleger nach einem der vorhergehenden Ansprüche, **dadurch gekennzeichnet,** daß das Verhältnis von der Länge der geraden Seite (35) zwischen einer Eckrunde (Ri, Ra) des Obergurts (1) und dem anschließenden gekrümmten Bereich (33) des Untergurts (2) zu der Profilhöhe etwa 1:1,6 bis 1:2 beträgt.

## Claims

1. Telescopic boom comprising at least one outer structure (14) and at least one inner structure (16), each of which is designed as a hollow section with upper flange (1) and lower flange (2), said upper flange (1) having a half-basket profile with two rounded edges (Ri, Ra) to which the lower flange (2) is joined with a liner of an essentially U-shaped profile, and each structure being mounted on the adjoining structure with a front and a back bearing (3, 4), **characterized in** that said front bearing (3) has a slide element (10) in the area between said lower flanges (2) only in the region of the curvature, and said rear bearing (4) has a separate plain bearing half liner (12) in the area between said upper flanges (1) only in the region of each rounded edge (Ri, Ra).

2. The boom according to claim 1, **characterized in** that in the area between said lower flanges (2) said rear bearing (4) has at least one liner-shaped slide element (15) which extends at least portionwise in each of the curved sides of said lower flanges (2) which adjoin said upper flanges (1).

3. The boom according to claim 1 or 2, **characterized in** that said rear bearing (4) comprises two separate sliding block elements (15) in the area between said lower flanges (2), one of said sliding block elements being respectively arranged in each of the curved sides of said lower flanges (2) which adjoin said upper flanges (1).

4. The boom according to any of the preceding claims, **characterized in** that said front bearing (3) in the area between said upper flanges (1) comprises a separate plain bearing half liner (18) only in the region of each rounded edge (Ri, Ra).

5. The boom according to any of the preceding claims, **characterized in** that said sliding block elements (15) and plain bearing half liners (12) of said rear bearing (4) are fixed onto said inner structure (16).

6. The boom according to any of the preceding claims, **characterized in** that said slide element(s) (10) and said plain bearing half liners (18) of said front bearing (3) are fixed to said outer structure (14).

7. The boom according to any of the preceding claims, **characterized in** that the radial distance between said inner and outer structures (14, 16) in the area of said rounded edges (Ri,Ra) is greater than in the straight portions of said upper flange (1).

8. The boom according to any of the preceding claims, **characterized in** that the center point (Ma) of said outer rounded edge (Ra) and the center point (Mi) of said inner rounded edge (Ri) of said front bearing (3) and/or said rear bearing (4) are spaced apart from each other, with the center point (Ma) of said outer rounded edge (Ra) being arranged closer to the rounded edges (Ri, Ra) than the center point (Mi) of said inner rounded edge (Ri).

9. The boom according to any of the preceding claims, **characterized in** that said plain bearing half liners (12, 18) of said rounded edges (Ri, Ra) and/or said slide elements (10, 15) in said lower flange portion (2) of said front and/or rear bearings (3, 4) extend beyond the curved portions into the straight portions, with said slide elements (10, 15) and said plain bearing half liners (12, 18) adjoining, at the side of said structure moved relative thereto, said structure only in the curved region.

10. The boom according to claim 9, **characterized in** that said plain bearing half liners (12, 18) in the straight upper flange portion (1) and/or said slide elements (10, 15) in the lower flange portion (2) are spaced apart at the side of the relative movement from said structure at an angle (α) from the straight side.

11. The boom according to any of the preceding claims, **characterized in** that said outer structure (16) in the area of said front bearing (3) has a front collar (7) and said inner structure (14) in the area of said rear bearing (4) has a rear collar (8), said collars serving as an axial abutment of slide element (10), plain bearing half liners (12, 18) and sliding block elements (15).

12. The boom according to any of the preceding claims, **characterized in** that the sheet thickness of said front and rear collars (7, 8) is 1.2 to 2.5 times the sheet thickness of the respective boom profile.

13. The boom according to any of the preceding claims, **characterized in** that the sheet thickness of said upper flange (1) differs form the sheet thickness of said lower flange (2).

14. The boom according to any of the preceding claims, **characterized in** that the U-shaped liner of said lower flange (2) comprises two spaced-apart round liners (33) which are interconnected via a straight web (34) arranged thereinbetween.

15. The boom according to claim 14, **characterized in** that the length of said web (34) relative to the profile width corresponds approximately to the ratio of 1:3.

16. The boom according to claim 14 or 15, **characterized in** that said front bearing (3) in the area between said lower flanges (2) has a separate slide element (10) in the region of each round liner (33).

17. The boom according to any of claims 14 to 16,
**characterized in** that the radial distance between inner and outer structures (14, 16) in the area of said round liners (33) is greater than in the straight portions (34) of said lower flange (2).

18. The boom according to any of claims 14 to 17,
**characterized in** that the center point of said outer round liner (33) and the center point of said inner round liner (33) of said front bearing (3) are spaced apart, the center point of said outer round liner (33) being arranged closer to said round liners (33) than the center point of said inner round liner (33).

19. The boom according to any of the preceding claims, **characterized in** that the ratio of profile width to profile height is about 1:1.15 to 1:1.4.

20. The boom according to any of the preceding claims, **characterized in** that the ratio of the length of said straight side (35) between a rounded edge (Ri, RA) of said upper flange (1) and the adjoining curved portion (33) of said lower flange (2) to the profile height is about 1:1.6 to 1:2.

## Revendications

1. Flèche télescopique avec au moins un élément coulissant extérieur (14) et au moins un élément coulissant intérieur (16), qui sont construits chacun comme un profilé creux avec une membrure supérieure (1) et une membrure inférieure (2), la membrure supérieure (1) ayant une section transversale en forme de demi-caisse avec deux coins arrondis (Ri, Ra) au niveau desquels s'assemble la membrure inférieure (2) avec une coquille dont la section transversale est globalement en forme de U, chaque élément coulissant étant monté sur l'élément coulissant voisin par l'intermédiaire d'un point d'appui avant (3) et d'un point d'appui arrière (4), caractérisée en ce que le point d'appui avant (3) dans la zone entre les membrures inférieures (2) comporte seulement dans la zone de la courbure un élément de glissement (10) et le point d'appui arrière (4) dans la zone entre les membrures supérieures (1) comporte seulement dans la zone de chaque coin arrondi (Ri, Ra) une coquille de palier de glissement (12) séparée.

2. Flèche télescopique selon la revendication 1, caractérisée en ce que le point d'appui arrière (4) dans la zone entre les membrures inférieures (2) comporte au moins un élément de glissement (15) en forme de coquille qui s'étend au moins par zones dans chacun des côtés courbés de la membrure inférieure (2), adjacents à la membrure supérieure (1).

3. Flèche télescopique selon la revendication 1 ou 2, caractérisée en ce que le point d'appui arrière (4) comporte dans la zone entre les membrures inférieures (2) deux éléments à blocs coulissants (15) séparés, chaque élément étant agencé respectivement dans un des côtés courbés de la membrure inférieure (2), adjacents à la membrure supérieure (1).

4. Flèche télescopique selon l'une des revendications précédentes, caractérisée en ce que le point d'appui avant (3) dans la zone entre les membrures supérieures (1) comporte seulement dans la zone de chaque coin arrondi (Ri, Ra) une coquille de palier de glissement (18) séparée.

5. Flèche télescopique selon l'une des revendications précédentes, caractérisée en ce que les éléments à blocs coulissants (15) et les coquilles de paliers de glissement (12) du point d'appui arrière (4) sont fixés à l'élément coulissant intérieur (16).

6. Flèche télescopique selon l'une des revendications précédentes, caractérisée en ce que le ou les éléments de glissement (10) et les coquilles de palier de glissement (18) du point d'appui avant (3) sont fixés à l'élément coulissant extérieur (14).

7. Flèche télescopique selon l'une des revendications précédentes, caractérisée en ce que la distance radiale entre l'élément coulissant extérieur (14) et l'élément coulissant intérieur (16) dans la zone des coins arrondis (Ri, Ra) est plus grande que dans les zones droites de la membrure supérieure (1).

8. Flèche télescopique selon l'une des revendications précédentes, caractérisée en ce que le centre (Ma) du coin arrondi extérieur (Ra) et le centre (Mi) du coin arrondi intérieur (Ri) du point d'appui avant (3) et/ou du point d'appui arrière (4) sont agencés à (une certaine) distance l'un de l'autre, le centre (Ma) du coin arrondi extérieur (Ra) étant agencé plus près des coins arrondis (Ri, Ra) que le centre (Mi) du coin arrondi intérieur (Ri).

9. Flèche télescopique selon l'une des revendications précédentes, caractérisée en ce que les coquilles de palier de glissement (12, 18) des coins arrondis (Ri, Ra) et/ou les éléments de glissement (10, 15) dans la zone de la membrure inférieure (2) des points d'appui avant et/ou arrière (3, 4) s'étendent au-delà des zones courbées dans les zones droites, les éléments de glissement (10, 15) ou les coquilles de palier de glissement (12, 18), du côté de l'élément coulissant mobile par rapport à eux, ne touchant cet élément coulissant que dans la zone courbée.

10. Flèche télescopique selon la revendication 9, caractérisé en ce que les coquilles de palier de glissement (12, 18) dans la zone droite de la membrure supérieure (1) et/ou les éléments de glissement (10, 15) dans la zone de la membrure inférieure (2) du côté du mouvement relatif de l'élément coulissant se trouvent à (une certaine) distance selon un angle (α) par rapport au côté droit.

11. Flèche télescopique selon l'une des revendications précédentes, caractérisée en ce que l'élément coulissant extérieur (14) dans la zone du point d'appui avant (3) comporte un collet avant (7) et l'élément coulissant intérieur (16) dans la zone du point d'appui arrière (4) comporte un collet arrière (8), ces deux collets servant à l'appui axial d'éléments de glissement (10), de coquilles de palier de glissement (12, 18) et d'éléments à blocs coulissants (15).

12. Flèche télescopique selon l'une des revendications précédentes, caractérisée en ce que l'épaisseur de tôle des collets avant et arrière (7, 8) vaut de 1,2 à 2,5 fois l'épaisseur de tôle du profilé de flèche considéré.

13. Flèche télescopique selon l'une des revendications précédentes, caractérisée en ce que l'épaisseur de tôle de la membrure supérieure (1) est différente de l'épaisseur de tôle de la membrure inférieure (2).

14. Flèche télescopique selon l'une des revendications précédentes, caractérisée en ce que la coquille en forme de U de la membrure inférieure (2) comporte deux coquilles arrondies (33) qui sont agencées à (une certaine) distance l'une de l'autre et qui sont assemblées par l'intermédiaire d'une traverse (34) agencée entre elles.

15. Flèche télescopique selon la revendication 14, caractérisée en ce que le rapport de la longueur de la traverse (34) à la largeur du profilé correspond à un rapport d'environ 1:3.

16. Flèche télescopique selon la revendication 14 ou 15, caractérisée en ce que le point d'appui avant (3) dans la zone entre les membrures inférieures (2) comporte à chaque fois dans la zone de chaque coquille arrondie (33) un élément de glissement (10) séparé.

17. Flèche télescopique selon l'une des revendications 14 à 16, caractérisée en ce que la distance radiale entre les éléments coulissants extérieur et intérieur (14, 16) dans la zone des coquilles arrondies (33) est plus grande que celle dans les zones droites (34) de la membrure inférieure (2).

18. Flèche télescopique selon l'une des revendications 14 à 17, caractérisée en ce que le centre de la coquille arrondie extérieure (33) et le centre le la coquille arrondie intérieure (33) du point d'appui avant (3) sont agencés à (une certaine) distance l'un de l'autre, le centre de la coquille arrondie extérieure (33) étant agencé plus près des coquilles arrondies (33) que le centre de la coquille arrondie intérieure (33).

19. Flèche télescopique selon l'une des revendications précédentes, caractérisée en ce que le rapport de la largeur du profilé à la hauteur du profilé vaut environ de 1:1,15 à 1:1,4.

20. Flèche télescopique selon l'une des revendications précédentes, caractérisée en ce que le rapport de la longueur du côté droit (35), situé entre un coin arrondi (Ri, Ra) de la membrure supérieure (1) et la zone courbée adjacente (33) de la membrure inférieure (2), à la hauteur du profilé, vaut environ de 1:1,6 à 1:2.
